# EUROPÄISCHE PATENTSCHRIFT

(11) **EP 4 384 334 B1**
(45) Veröffentlichungstag und Bekanntmachung des Hinweises auf die Patenterteilung: **22.10.2025**
(21) Anmeldenummer: 22765456.3
(22) Anmeldetag: 11.08.2022
(51) Int. Cl.: B21D 9/03

(54) **VORRICHTUNG ZUM INNENBIEGEN VON ROHREN FÜR ROHRLEITUNGEN**
DEVICE FOR THE INTERNAL BENDING OF PIPES FOR PIPELINES
DISPOSITIF DE CINTRAGE INTERNE DE TUYAUX POUR PIPELINES

(30) Priorität: 12.08.2021 DE 102021121057
(43) Veröffentlichungstag der Anmeldung: 19.06.2024
(73) Patentinhaber: Bendforce GmbH, 29313 Hambühren (DE)
(72) Erfinder: BAUM, Oliver, 30451 Hannover (DE)
(74) Vertreter: Klickow & Wetzel PartGmbB
(86) Internationale Anmeldenummer: PCT/EP2022/072586
(87) Internationale Veröffentlichungsnummer: WO 2023/017129

(56) Entgegenhaltungen:
- DE-A1- 102012 012 139
- GB-A- 1 270 059
- JP-A- S58 138 523
- US-A- 3 834 210

## Beschreibung

Die Erfindung betrifft eine Vorrichtung zum Innenbiegen von Rohren, insbesondere von beschichteten Rohren, für Rohrleitungen mit einem im Rohr positionierbaren Grundkörper, der an wenigstens einer Seite, bevorzugt die Unterseite, wenigstens eine Auflagefläche mit einer Innenwand eines zu biegenden Rohrs aufweist, wobei der Grundköper eine Auflagefläche gegenüberliegende Seite, bevorzugt die Oberseite, aufweist, an der wenigstens ein Werkzeug zum Einleiten einer Biegekraft in das Rohr beweglich vorgesehen ist, wobei das Werkzeug über wenigstens einen Aktuator zum Einleiten der Biegekraft gegenüber dem Grundkörper bewegbar ist, wobei das Werkzeug als ein Werkzeugelement vorgesehen ist, das wenigstens zwei Biegekrafteinleitungsabschnitte zum Einleiten der Biegekraft in das Rohr aufweist, die durch jeweils wenigstens einen Aktuator relativ zum Grundkörper bewegbar sind, und wobei die wenigstens zwei Biegekrafteinleitungsschnitte (28) im äußeren Bereich des Werkzeugelements vorgesehen sind.

Diese Rohre werden bei Rohrleitungen wie Pipelines verwendet, die große Mengen an Flüssigkeiten oder Gasen über weite Strecken führen. Die transportierten Medien sind unter anderem Erdöl, Chemikalien und/oder Wasser. Es können auch sonstige Rohre aus verschiedenen Materialien wie Kupfer, Edelstahl, Messing etc. gebogen werden. Besonders geeignet ist die Technik für Rohre mit einer zum Durchmesser verhältnismäßig geringen Wandstärke, da diese sonst sehr schwierig oder gar nicht gebogen werden können.

Weltweit existieren Rohrleitungen zum Führen von sowohl flüssigen als auch gasförmigen Stoffen über große Strecken. Diese Rohrleitungen sind im Allgemeinen aus Abschnitten einzelner Rohre mit Längen von 6 bis 18 Metern zusammengesetzt. Die Rohre weisen zumeist einen Durchmesser von 101,6 mm bis weit über 1905 mm (4 bis weit über 75 Inches) auf und sind zu einer Rohrleitung zusammengeschweißt auf der Erdoberfläche, unterirdisch und/oder im Wasser verlegt. Häufig folgen die Rohrleitungen der allgemeinen Kontur der Erdoberfläche. Der Verlauf der Rohrleitungen kann insbesondere in seiner horizontalen und vertikalen Erstreckung auch umgeleitet oder in sonstiger Weise um Hindernisse herumgeführt sein.

Eine große Herausforderung bei der Planung und dem Bau von derartigen Rohrleitungen besteht darin, die Enden der einzelnen Rohre mit qualitativ hochwertigen Schweißverbindungen zu fügen. Um der Kontur der Erdoberfläche zu folgen und etwaige Hindernisse in dem Verlauf der Rohrleitungen zu umgehen, sind Richtungsänderungen in der Rohrleitung notwendig. Beim Erzeugen der Richtungsänderungen wird weitestgehend versucht, auf Schweißverbindungen zu verzichten. Richtungsänderungen in Rohrleitungen können, gerade bei Rohren mit einem großen Durchmesser, durch Verschweißen einzelner Rohrstücke mit Gehrungsschnitten erzeugt werden. Um die Anzahl der Schweißverbindungen zu minimieren und die Zuverlässigkeit der Rohrleitungen somit zu erhöhen, muss die Richtungsänderung in dem Rohr durch Biegen des Rohrs erzeugt werden. Zusätzlich ermöglichen die Bogenrohre eine deutlich bessere Flexibilität auf der Baustelle sowie wesentlich engere Radien bei der Trassenführung.

Wie es bei Rohren großen Durchmessers üblich ist, wird eine Biegung erreicht, indem zahlreiche kleine, angeordnete Biegeschritte in dem Rohr durchgeführt werden. Der gewünschte Biegeradius wird also in Form eines Polygons erzeugt, auch wenn dieses im Idealfall am fertigen Bogen nicht erkennbar ist. Bei einer solchen Biegesystematik hat die Bedienungsperson die vollständige Kontrolle über die Anzahl der zu erzeugenden inkrementellen und/oder schrittweisen Biegungen, über den Abstand zwischen den inkrementellen und/oder schrittweisen Biegungen sowie über das Ausmaß jeder inkrementellen und/oder schrittweisen Biegung in dem Rohr. Erfahrene Bedienungspersonen können die Rohrbiegemaschinen effizient steuern, um präzise Biegungen in den Rohren zu erzeugen und dabei die Anzahl der beschädigten oder fehlerhaft gebogenen Rohre zu minimieren, die in einer Verschwendung von Zeit und Rohstoffen wie Energie und Rohre resultieren.

Nach jedem Biegevorgang müssen Rohr und Biegevorrichtung relativ zueinander mit hoher Präzision bewegt werden. Dabei ist sowohl eine Bewegung des Rohres in der Biegevorrichtung als auch eine Bewegung der Biegevorrichtung selbst möglich. Die letztere Variante hat den Nachteil, dass das Rohr erneut in der Biegevorrichtung ausgerichtet werden muss. Das Bewegen der Rohre mit großem Durchmesser, das präzise Versetzen des Dorns und die Kontrolle der erzeugten Biegung sind mit einem hohen personellen Aufwand und Energiebedarf verbunden.

Aufgrund der Größe der zu biegenden Rohre sind Biegevorrichtungen im Allgemeinen in ihrer Art massiv und werden hydraulisch betrieben.

Eine Biegevorrichtung ist allgemein aus der US 3,834,210 und der US 5,092,150 bekannt. Solche Biegevorrichtungen haben Vorrichtungen zum Greifen des Rohres, zum Bewegen des Rohres in der Biegevorrichtung und zum Erzeugen der Biegung in dem Rohr. Diese Einrichtungen werden alle unter der Steuerung einer Bedienungsperson hydraulisch betrieben.

DE 600 28 484 T2 zeigt eine konventionelle Biegevorrichtung, die zum Erzeugen von Biegungen in einem Rohr großen Durchmessers angepasst ist. Die Biegevorrichtung enthält im Allgemeinen einen verstärkten Rahmen, an dem die Komponenten gegen relative Bewegung verankert sind. Die Hauptkomponenten der Rohrbiegeeinrichtung umfassen ein Biegewerkzeug, einen Dorn, auch Mandrel genannt, eine Abstützeinrichtung und einen Befestigungsschuh. Das Biegewerkzeug ist ein fester und in Bezug auf den Rahmen stationärer Körper mit einer dem Rohr zugewandten, gekrümmten Fläche, wobei das Rohr während des Biegevorgangs gegen das Biegewerkzeug gedrückt wird. Die Abstützeinrichtung wird während des Biegevorgangs durch einen hydraulischen Druck betätigt und in Richtung des Biegewerkzeugs verschwenkt. Der Befestigungsschuh fixiert derweil das Rohr. In den Arbeitsbereichen der Biegevorrichtung werden während des Biegevorgangs mittels des Biegewerkzeugs, der Abstützeinrichtung und des Befestigungsschuhs Kräfte auf das Rohr übertragen, sodass sich dieses verformt. Der Dorn ist eine flexible, mit Gliedern versehene Konstruktion, die es zulässt, dass das Rohr gebogen wird, ohne die kreisförmige Art des Rohres an der Biegestelle zu verändern. Derartige Dorne sind im Stand der Technik bekannt und in der Regel aus Federstahlleisten/-blechen zusammengesetzt.

Wie bereits die oben genannte Biegevorrichtung zeigt, weisen Biegevorrichtungen üblicher Weise drei Arbeitsbereiche auf, in denen die zum Biegen des Rohres benötigten Kräfte auf das Rohr übertragen werden. Beim Biegevorgang erfolgt in einem Arbeitsbereich eine aktive Krafteinleitung mittels eines Hydraulikzylinders. Die übrigen passiven Arbeitsbereiche dienen als Widerlager und sind über den Rahmen mit dem aktiven Arbeitsbereich verbunden. Die DE 696 03 499 T2 zeigt eine Biegevorrichtung, bei der der mittlere der drei Arbeitsbereiche als aktiver Arbeitsbereich ausgeführt ist.

Zum Biegen derartiger Rohre mit großem Durchmesser müssen große Kräfte aufgebracht werden. Entsprechend groß und massiv müssen die notwendigen Biegevorrichtungen und der Dorn ausgeführt sein. Das für den Einsatz derartig großer Biegevorrichtungen benötigte Equipment wie beispielsweise Dieselaggregate, Hydraulikpumpen und Dorne ist ebenfalls von großem Volumen und großer Masse. Insgesamt ist festzustellen, dass der Betrieb derartiger (Außen-) Biegevorrichtungen beim Transport und am Einsatzort hohe Anforderungen an den Platzbedarf stellt. Zu den hohen Kosten der Logistik addieren sich die Kosten für Verbrauchsstoffe, insbesondere Treibstoffe und Energieträger.

Den Arbeitsaufwand reduzierend ist aus der DE 600 28 484 T2 außerdem ein Verfahren zur Automatisierung einer Biegevorrichtung und eine Steuerung mit einem programmierbaren Prozessor bekannt. Gerade um inkrementelle und/oder schrittweise Biegungen mit einem hohen Grad an Wiederholbarkeit und Genauigkeit durchzuführen, ist eine Automatisierung erforderlich. Bei einer höheren Qualität sollte die Dauer des gesamten Biegevorgangs reduziert werden und so gleichzeitig das Transportgewicht und der Energiebedarf der Biegevorrichtung verringert werden.

Eine Eingangs genannte Vorrichtung und ein entsprechendes Verfahren sind aus der DE 10 2008 060 897 bekannt. Hier ist eine Biegevorrichtung vorgesehen, welche zumindest mit ihren für die Funktion der Biegemaschine wesentlichen Teilen vollständig in dem Inneren des zu biegenden Rohres positionierbar ist. Hierdurch ist es möglich, dass die Biegevorrichtung die zum Biegen des Rohres notwendigen Kräfte von innen auf das Rohr aufbringt. Dies führt zu einem geringen Arbeitsaufwand und auch einem geringen Energiebedarf. Des Weiteren werden Beschädigungen einer außen am Rohr aufgebrachten Beschichtung, beispielsweise einer Lackierung, thermischen Isolierung und/oder Kunstharzverstärkung, Prinzip bedingt vermieden.

Aus der JP S58138523 A ist ebenfalls eine Biegevorrichtung bekannt, die im Inneren der Rohrleitung die Biegung durchführt. Bei ihr sind zwei aktive Arbeitsbereiche vorhanden (vorne und hinten) wohingegen der mittlere Arbeitsbereich passiv ausgeführt ist. Hier ist die genaue Krafteinleitung auf beide separaten Arbeitsbereiche nachteilig.

DE 10 2012 012 139 A1 offenbart eine Rohrinnenbiegevorrichtung bei der, an einem Träger zumindest drei Kontaktelemente vorgesehen sind, wobei zwei Kontaktelemente auf einer ersten Seite des Trägers an den Enden des Trägers und ein Kontaktelement auf einer der ersten Seite gegenüberliegenden zweiten Seite des Trägers in der Mitte des Trägers angeordnet sind. Hierdurch ist es möglich, dass die Biegevorrichtung wie eine Wippe innerhalb des Rohres beweglich ist.

Eine Biegevorrichtung der eingangs genannten Art ist aus GB12740059A bekannt. Offenbart ist ein Verfahren zum Kaltbiegen von Rohren umfasst das Einführen einer Vorrichtung mit Biegeelementen in das Rohr, das Biegen des Rohrs durch Betätigen der Elemente und das freie Bewegen der Vorrichtung innerhalb des Rohrs nach dem Biegen für den nächsten Biegevorgang. Die offenbarte Vorrichtung umfasst einen starren Rahmen, der auf federbelasteten Rädern montiert ist und durch das Rohr mittels eines Elektromotors über ein mit einem der Räder verbundenes Untersetzungsgetriebe angetrieben wird. In der Mitte des Rahmens ist ein Biegeschuh befestigt, der dem Streckabschnitt des Rohrs zugewandt ist. An den Enden des Rahmens befinden sich die Biegeelemente, die aus zwei Hydraulikzylindern bestehen, die auf Rollen schwenkbar montiert sind und durch Federn in der vertikalen Position gehalten werden. Die Zylinder tragen gelenkige Segmentköpfe. In der Mitte des Rahmens installierte ist ein Expansionsmechanismus zur Verbesserung der Stabilität der Rohrwand unter Druck während des Biegens installiert. Er besteht aus drei vertikalen und sechs horizontalen Hydraulikzylindern, die gelenkige gebogene Segmentköpfe tragen.

Der Erfindung liegt die Aufgabe zu Grunde, eine Biegevorrichtung zu schaffen, mit der Rohre mit deutlich höheren Kräften und gleichzeitig mit einer höheren Genauigkeit von innen gebogen werden können. Zusätzlich soll der Aufbau der Maschinen vereinfacht werden um eine möglichst lange Lebensdauer zu erreichen.

Die Aufgabe wird durch die Vorrichtung gemäß dem Anspruch 1 gelöst, wobei das Werkzeugelement zwischen den wenigstens zwei Biegekrafteinleitungsabschnitten wenigstens einen elastischer Abschnitt aufweist, über den die Biegekrafteinleitungsabschnitte miteinander verbunden sind.

Hierdurch lässt sich auf besonders einfache und genaue Weise die Biegeenergie optimal in das zu biegende Rohr einleiten.

Die Vorrichtung gemäß der Erfindung sieht auch vor, dass das Werkzeugelement einen Kontaktabschnitt aufweist, der zwischen zwei äußeren Biegekrafteinleitungsabschnitten, bevorzugt mittig, vorgesehen ist. Dieser Abschnitt ist bevorzugt mit den beiden umliegenden Abschnitten verbunden. Hierdurch lässt sich auf einfache Weise das Rohr beim Biegen abstützen, um ungewollte Formänderungen zu vermeiden.

Dabei ist vorteilhaft, dass der dritten Kontaktabschnitt über einen oder mehrere Aktuatoren, insbesondere in radialer Richtung, bewegbar ist. Hierdurch lässt sich die Stützwirkung im Bereich der plastischen Verformung des Rohres besonders vorteilhaft dosieren.

Die Vorrichtung gemäß der Erfindung sieht auch vor, dass die Biegekrafteinleitungsabschnitte und/oder Kontaktabschnitte in sich elastisch verformbar sind und/oder sich aufweiten können. Hierdurch kann auf einfache Weise einer Ovalisierung entgegengewirkt werden.

Eine weitere Lehre der Erfindung sieht vor, dass zwischen den wenigstens zwei Biegekrafteinleitungsabschnitten wenigstens ein elastischer Abschnitt vorgesehen ist, und/oder der mittlere Kontaktabschnitt in sich elastisch in Richtung der zu erzeugenden Biegung ist.

Dabei ist vorteilhaft, dass der elastische Abschnitt durch eine Materialreduzierung im Werkezugelement, bevorzugt in Form von Vertiefungen im Werkezugelement, bereitgestellt ist. Eine bevorzugte Ausführungsform hierzu stellen das Bereitstellen des elastischen Bereichs in Form von Rippen und Aussparungen zwischen den Rippen dar. Die Rippen sind besonders vorteilhaft so ausgelegt, dass sie die notwendigen Verformungen zulassen und dabei gleichzeitig die notwendigen Stützkräfte aufnehmen können. Die Rippen können auch freie Formen annehmen, die gezielt die gewünschten Verformungen zulassen. Diese werden beispielsweise mithilfe einer Topologieoptimierung am Computer bestimmt.

Dabei ist weiterhin vorteilhaft, dass der wenigstens eine Bereich mit einer Materialreduzierung im Werkezugelement wenigstes teilweise mit einem elastischen Material gefüllt ist. Dabei sind bevorzugt insbesondere die genannten Rippen und Aussparungen vollständig oder teilweise mit einem elastischen Material gefüllt. Das elastische Material wird beim Biegen in den Rippen zusammengepresst und dadurch aus den Rippen gedrückt. Dies gibt für besonders dünnwandige Rohre eine zusätzliche Stützwirkung.

Eine weitere Lehre der Erfindung sieht vor, dass es sich bei den Aktuatoren um Hydraulikzylinder oder ähnliche Linearaktuatoren wie beispielsweise Pneumatikzylinder, Gewindespindeln und/oder Piezoelemente handelt. Hierdurch kann die Kraft besonders effektiv und ohne Verluste direkt in das Rohr eingebracht werden.

Eine weitere Lehre der Erfindung sieht Hydraulikzylinder mit einem oder mehreren hintereinander angeordneten Kolben vor. Die Kolben können dabei in einem gemeinsamen oder mehreren getrennten Zylinderblöcken untergebracht sein und wirken auf ein gemeinsames Kraftübertragungselement ein. Dieses Element ist entweder Bestandteil des oberen Werkzeugelements oder überträgt die Kraft dort hin und ist drehbar gegenüber dem oberen Werkzeug gelagert um unzulässige Kräfte auf die Zylinder zu vermeiden.

Eine weitere Lehre der Erfindung sieht vor, dass der Aktuator das Werkzeugelement vom Grundkörper weg, bevorzugt nach oben, und in einem Bogen vom Grundkörper hin zur Innenwand des Rohres bewegt. Dadurch wird erreicht, dass es keine relativen Verschiebungen zwischen Werkzeug und Rohr sowie zwischen Aktuator und Werkzeug gibt. Das Werkzeug folgt durch seine Elastizität genau dem Verlauf der Rohrinnenfläche und staucht sich in gleichem Maße.

Eine weitere Lehre der Erfindung sieht vor, dass die Aktuatoren die äußeren Biegekrafteinleitungsabschnitte des Werkzeugelements nach oben und in einem Bogen vom Grundkörper hin zur Innenwand des Rohres bewegen. Dadurch wird erreicht, dass es keine relativen Verschiebungen zwischen Biegekrafteinleitungsabschnitten und Rohr sowie zwischen Aktuator und Biegekrafteinleitungsabschnitten gibt. Das Werkzeug folgt durch seine Elastizität genau dem Verlauf der Rohrinnenfläche und staucht sich in gleichem Maße.

Vorteilhaft ist weiterhin, dass die Aktuatoren und die Biegekrafteinleitungsabschnitte des Werkzeugelements so angeordnet und ausgeführt sind, dass mit den Aktuatoren die äußeren Biegekrafteinleitungsabschnitte des Werkzeugteils vom Grundkörper weg, bevorzugt nach oben, und in einem Bogen vom Grundkörper hin zur Innenwand des Rohres bewegbar sind.

Eine weitere Lehre der Erfindung sieht vor, dass die untere Kontaktfläche bogenförmig ausgeführt ist. Auf diese Weise kann die optimale Biegung des Rohres auf einfache Weise vorgegeben werden.

Eine weitere Lehre der Erfindung sieht vor, dass an dem Grundkörper ein Fahrwerk zum Verfahren im Rohr vorgesehen ist. Hierdurch kann die Biegevorrichtung auf einfache Weise im Rohr bewegt werden.

Eine weitere Lehre der Erfindung sieht vor, dass das Fahrwerk wenigstens zwei Fahrwerkelemente, bevorzugt mit Rollen, aufweist, die bevorzugt an den Stirnflächen und/oder vor und hinter dem unteren Kontaktelement sitzen und, bevorzugt über Federelemente, einfahrbar sind. Hierdurch kann auf einfache Weise ein sicheres Verfahren im Innenraum des Rohrs ermöglicht werden.

Eine weitere Lehre der Erfindung sieht vor, dass wenigstens ein Fahrwerkelement im Bereich des unteren Kontaktelements angeordnet ist und über eine Federkraft in den Hauptkörper einfahrbar angeordnet ist. Es hat sich gezeigt, dass hierdurch auf einfache Weise auf ein aktives Anheben/absenken verzichtet werden kann.

Eine weitere Lehre der Erfindung sieht wenigstens eine Schubstange und/oder Schubkette zum Drücken und Ziehen der Beigevorrichtung in das bzw. aus dem zu biegenden/gebogenen Rohr vor, welche außerhalb des Rohres an einer Basis befestigt ist und von dort aus über einen Mechanismus angetrieben werden kann. Hierdurch kann auf einfache Weise eine Bewegung der Biegevorrichtung im Rohr bereitgestellt werden.

Eine weitere Lehre der Erfindung sieht vor, dass über die Schubstange/Schubkette die Position der Maschine im Rohr erfasst werden kann. Hierdurch ist auf einfache Weise eine genaue Positionskontrolle der Vorrichtung im Rohr möglich.

Eine weitere Lehre der Erfindung sieht vor, dass die Schubstange/Schubkette verdrehsteif an einer Basis außerhalb des Rohres gehalten wird. Hierdurch können Verdrehungen der Biegevorrichtung im Rohr weitgehend verhindert oder zumindest erfasst werden.

Eine weitere Lehre der Erfindung sieht wenigstens eine Rolle im oberen Bereich des Grundkörpers und/oder Werkzeugs vor. Diese Rolle ist nicht wie die unteren Rollen federnd gelagert, sondern steht oben mit einem einstellbaren Abstand über die Werkzeuggeometrie heraus. Nach dem ersten Biegeschritt verhindert die Rolle (die Rollen) auf einfache Weise das Anliegen des Werkzeugelements am Rohr, sobald die unteren Rollen über Federkraft die Maschine nach oben drücken.

Eine weitere Lehre der Erfindung sieht vor, dass das Werkzeug in seiner Längsrichtung zumindest teilweise geschlitzt ist, um eine leichte elastische Aufweitung in radialer Richtung zu ermöglichen.

Eine weitere Lehre der Erfindung sieht vor, dass der Grundkörper und/oder das Werkzeugelement zweiteilig, bevorzugt in Form eines inneren Grundkörpers und eines äußeren Grundkörpers und/oder eines inneres Werkzeugelement und ein äußere Werkzeugelement aufgebaut sind.

Eine weitere Lehre der Erfindung sieht vor, dass Werkzeugelement mehrteilig aufgebaut ist, wobei das Werkzeugelement aus wenigstens zwei Biegekrafteinleitungsabschnittsteilen und einem Kontaktabschnittsteil, der bevorzugt elastisch ausgeführt ist, aufgebaut ist, die miteinander verbunden sind.

Dabei ist vorteilhaft, dass der Kontaktabschnittsteil aus wenigstens zwei Balken besteht, dass die Balken mit den wenigstens zwei Biegekrafteinleitungsabschnittsteilen verbunden sind, und dass auf den Balken wenigstens zwei Rippenelemente angeordnet sind.

Dabei ist weiterhin vorteilhaft, dass die Rippenelemente bogenförmig ausgeformt sind, die auf jeweils einer Seite der Balken aufsitzen, Die Verbindung ist dabei bevorzugt lose ausgeführt. Alternativ ist vorteilhaft, dass die Rippenelemente über einen Formschluss zum Balken aufweisen. Dadurch wird eine starke Verformung der Rippen vermieden und eine bessere Stützwirkung im Rohr erreicht.

Weiterhin ist vorteilhaft, dass die wenigstens zwei Rippenelemente einen Abstand aufweisen, sodass ein Zwischenraum besteht. Hierdurch können die Rippenelemente sich in den Zwischenraum und zueinander hinbewegen können.

Besonders vorteilhaft ist dabei, dass im Zwischenraum wenigstens ein elastisch verformbares Element vorgesehen ist. Dieses kann sich elastisch beim Bewegen der Rippen in den Abstand hinein verformen, die Rippenelemente stützen und/oder sich wulstartig nach außen bewegen, so dass eine Abstützung des zu biegenden Rohres entsteht.

Eine weitere Lehre der Erfindung sieht vor, dass im Bereich des Kontaktabschnittsteils wenigstens ein Aktuator vorgesehen ist. Vorteilhafter Weise ist jeweils ein Aktuator unter den wenigstens zwei Balken mittig angeordnet.

Nachfolgend wird die Erfindung anhand eines bevorzugten Ausführungsbeispiel in Verbindung mit einer Zeichnung näher erläutert. Dabei zeigen:
- Figur 1: eine Seitenansicht einer ersten Ausführungsform einer erfindungsgemäßen Biegevorrichtung in einem zu biegenden Rohr,
- Figur 2: eine räumliche Darstellung zu Figur 1,
- Figur 3: eine Schnittansicht zur Längsachse zu Figur 1,
- Figur 4: eine Schnittansicht eines Teils der ersten Ausführungsform der erfindungsgemäßen Vorrichtung quer zur Längsachse,
- Figur 5: eine Seitenansicht einer zweiten Ausführungsform einer erfindungsgemäßen Biegevorrichtung mit Fahrwerk,
- Figur 6: eine zweite Seitenansicht zu Figur 5,
- Figur 7: eine Seitenansicht einer dritten Ausführungsform einer erfindungsgemäßen Biegevorrichtung mit Fahrwerk und Schubstange,
- Figur 8: eine räumliche Darstellung zu Figur 7,
- Figur 9: eine räumliche Darstellung einer Führung einer Schubstange zu Fig. 7 und 8,
- Figur 10: eine Seitenansicht einer vierten Ausführungsform einer erfindungsgemäßen Biegevorrichtung mit Fahrwerk und überstehendem Biegewerkzeug,
- Figur 11: eine räumliche Teildarstellung zu Figur 10,
- Figur 12: eine Seitenansicht einer fünften Ausführungsform einer erfindungsgemäßen Biegevorrichtung mit Fahrwerk, überstehendem Biegewerkzeug und Abdeckungen der Kontaktabschnitte
- Figur 13: eine räumliche Darstellung zu Figur 12,
- Figur 14: eine Seitenansicht einer Basisausführung ohne Abdeckungen zur Ausführungsform zu Figur 13,
- Figur 15: eine räumliche Darstellung zu Figur 14,
- Figur 16: eine Schnittansicht zur Längsachse zu Figur 13,
- Figur 17: eine Seitenansicht einer sechsten Ausführungsform einer erfindungsgemäßen Biegevorrichtung,
- Figur 18: eine Schnittansicht eines Teils der sechsten Ausführungsform der erfindungsgemäßen Vorrichtung quer zur Längsachse, und
- Figur 19: eine Teilansicht zu Figur 17 im Biegezustand.

Figur 1 zeigt eine erste erfindungsgemäße Rohrbiegevorrichtung 10 mit einem Grundkörper 11. Der Grundkörper 11 weist dabei eine Unterseite 12 auf. Mittig weist die Unterseite 12 eine untere Kontaktfläche 13 auf. Die Unterseite 12 ist hier bevorzugt vollständig bogenförmig ausgeführt.

Ein teilweises bogenförmiges Ausführen ist alternativ ebenfalls möglich.

Ebenfalls möglich aber nicht dargestellt ist eine um bis zu 90 Grad gekippte Rohrbiegevorrichtung 10 zum horizontalen Biegen des Rohres 100.

Die Bogenform ist dabei so vorgesehen, dass der Radius enger ist, als der finale beabsichtigte Radius eines fertig gebogenen Rohres 100. Die Biegung der Unterseite 12 ist dabei im Wesentlichen konvex. Die Form der Kontaktfläche 13 kann dabei als Freiform ausgeführt sein, um eine optimale Rundheit des Rohres nach der Biegung zu erreichen.

Bevorzugt ist der Grundkörper 11 einstückig ausgeführt. Der Grundkörper kann alternativ in Längsrichtung geteilt werden, um z.B. die Herstellbarkeit des Grundköpers 11 zu erleichtern.

Weiterhin weist der Grundkörper 11 eine Oberseite 14 auf, die hier bevorzugt kurvenförmig mit einem Maximum oberhalb der unteren Kontaktfläche 13 ausgeführt ist. Die Oberseite 14 weist an Stirnseiten 15 der Rohrbiegevorrichtung 10 eine konkave Form auf, wie dieses in Figur 2 dargestellt ist. Der Grundkörper 11 ist bevorzugt so ausgelegt, dass er möglichst hohe Kräfte aufnehmen kann und gleichzeitig ausreichend Platz für die notwendigen Anbauteile und ein Werkzeugelement 21 bietet.

Im Inneren des Grundkörpers 11 sind an einer Vorderseite und einer Rückseite des Grundkörpers 11 Vertiefungen 16 vorgesehen, die mit einem Kanal 17 verbunden sind. In den Vertiefungen 16 sind Aktuatoren 18, hier bevorzugt Hydraulikzylinder, angeordnet, die nach oben in Pfeilrichtung A ausgefahren und entgegen der Pfeilrichtung A eingefahren werden können.

Zusätzlich kann, wie hier in Figur 3 dargestellt im Bereich der unteren Kontaktfläche 13 in der Oberseite 14 zwischen den Vertiefungen 16 weitere Vertiefungen 19 vorgesehen sein, in der einer oder mehrere weitere Aktuatoren 20, hier bevorzugt ein Hydraulikzylinder, angeordnet ist. Dieser ist ebenfalls in Pfeilrichtung A aus- und einfahrbar.

Im Kanal 17 können nicht dargestellte Verbindungsleitungen zwischen den Aktuatoren 18 zur Energieversorgung und zur Steuerung vorgesehen sein. Eine nicht dargestellte Verbindung besteht auch, sofern vorgesehen, zum Aktuator 20 oder weiteren Aktuatoren. Bevorzugt handelt es sich hierbei um Hydraulikleitungen und Ventile sowie Kabel für Sensoren oder elektrisch angetriebene Aktuatoren sowie zur eventuellen Verbindung von Leitungen der Fahrwerke.

Auf der Oberseite 14 ist ein Werkzeugelement 21 angeordnet. Dieses weist eine Unterseite 22 auf, die bevorzugt mit der Oberseite 14 des Grundkörpers 11 so übereinstimmt, dass sie auf der Oberseite 14 des Grundkörpers 11 angeordnet werden kann. Die Unterseite 22 des Werkzeugelements 21 weist korrespondierende Vertiefungen 23 auf, die oberhalb der Vertiefungen 16 angeordnet sind. Weiterhin weist die Unterseite 22 eine Vertiefung 24 auf, die entsprechend oberhalb der Vertiefung 19 angeordnet ist, wenn das Werkzeugelement 21 auf dem Grundkörper 11 angeordnet ist.

Die Vertiefungen 23, 24 weisen jeweils eine Kontaktfläche 25, 26 auf, gegen die eine Kontaktfläche 36 eines der Aktuators 18, 20 bei seiner Bewegung in Pfeilrichtung A wirkt und auf die der Aktuator 18, 20 entsprechend eine Kraft in Pfeilrichtung A ausübt.

Weiterhin weist das Werkzeugelement 21 eine Oberseite 27 auf. Bevorzugt ist die Oberseite 27 dabei so ausgeführt, dass diese im Wesentlichen mit dem Innenradius des Rohres 100, das gebogen werden soll, im Kontaktbereich mit der Innenwand 101 des Rohres 100 übereinstimmt. Unbelastet kann der Radius geringer oder gleich groß sein, damit die Rohrbiegevorrichtung 10 in das Rohr ein- und ausfahrbar ist. Belastet kann sich der Radius sich beispielsweise sofern notwendig aufweiten.

Bevorzugt weist die Oberseite 27 zwei äußere Biegekrafteinleitungsabschnitte 28 und einen mittleren Kontaktabschnitt 29 auf.

Die äußeren Biegekrafteinleitungsabschnitte 28 und der mittlere Kontaktabschnitt 29 sind hier bevorzugt durch elastische Verformungsabschnitte 30 voneinander getrennt.

Weiterhin bevorzugt besteht das Werkzeugelement 21 aus einem zusammenhängenden Teil oder mehreren mechanisch miteinander verbundenen Teilen. Das Werkzeugelement 21 ist mindestens in der Mitte elastisch ausgeführt, um der Innenwand 101 des Rohres 100 während der Biegung zu folgen. Es können auch mehrere elastische Verformungsabschnitte 30 neben der Mitte des Oberteils vorgesehen werden, um eine stärkere/andere Kraft auf die Innenwand 101 des Rohres 100 einzuleiten. Die Kraft und Position der Krafteinleitung vom Werkzeugelement 21 auf das Rohr 100 lässt sich über die Elastizität und Ursprungsform des Werkzeugelements 21 einstellen.

Die elastischen Verformungsabschnitte 30 weisen dabei bevorzugt Rippen 31 und Aussparungen 32 auf, die sich in Umfangsrichtung an der Oberseite 27 des Werkzeugelements 21 erstrecken. Die Aussparungen 32 weisen eine Breite B auf. Bevorzugt sind die Aussparungen 32 in Abhängigkeit der zu erreichenden Elastizität des Verformungsabschnitts 30 unterschiedlich tief ausgeführt. In Figur 3 werden die Aussparungen 32 mit zunehmendem Abstand vom mittleren Kontaktabschnitt 29 aus gesehen tiefer. Hier wird bevorzugt die Tiefe so gewählt, dass der Abstand zwischen dem tiefsten Punkt 33 der Aussparung 32 mit der Unterseite 22 des Werkzeugelement 21 bezogen auf die jeweilige Aussparung 32 konstant ist. Alternativ können die Abstände in Abhängigkeit der zu erreichenden Elastizität variiert werden.

Werden die Aktuatoren 18, 20 in Pfeilrichtung A ausgefahren, wird die Oberseite 27 des Werkzeugelements 21 gegen die Innenwand 101 des Rohres 100 zuerst bewegt bis die Biegekrafteinleitungsabschnitte und der mittlere Kontaktabschnitt 28, 29 und gegebenenfalls auch die Oberseiten 34 der Rippen 31 an der Innenwand 101 anliegen.

Der mittlere Kontaktabschnitt 29 dient dabei zur Abstützung der Wandlung des Rohres 100, um Verformungen des Rohres weg von der Beibehaltung der Umfangsform des Rohres 100 zu verhindern. Es hat sich gezeigt, dass es dabei vorteilhaft ist, wenn der mittlere Kontaktabschnitt 29 ebenfalls elastisch verformbar ausgeführt ist.

Weiterhin hat sich herausgestellt, dass es für eine verbesserte Abstützung vorteilhaft ist, dass hier ein Aktuator 20, bevorzugt ein Hydraulikzylinder, vorgesehen werden kann, der eine Kraft in Pfeilrichtung A über den mittleren Kontaktabschnitt 29 auf die Innenwand 101 des Rohres 100 beim Biegen ausüben kann. Über den Aktuator 20 lässt sich die Stützwirkung des mittleren Bereichs optional für z.B. sehr dünnwandige Rohre besonders präzise regeln.

In einer alternativen Ausführungsform können die äußeren Biegekrafteinleitungsabschnitte 28 und der mittlere Kontaktabschnitt 29 als einzelne Bauteile ausgeführt sein. Zwischen den Biegekrafteinleitungsabschnitte 28 und/oder dem mittleren Kontaktabschnitt 29 können dabei Aussparungen/Abstände vorgesehen sein. Alternativ kann auch eine Gelenkverbindung anstelle der elastischen Abschnitte zwischen den Abschnitten 28, 29 vorgesehen sein, um eine genauere Führung zu ermöglichen.

Werden jetzt Aktuatoren 28 in Pfeilrichtung A ausgefahren, üben die äußeren Kontaktelemente 28 eine Kraft auf die Innenwand 101 des Rohres 100 aus. Sobald eine Grenzkraft überschritten wird, bewegen sich die äußeren Biegekrafteinleitungsabschnitte 28 zusammen mit dem Rohr 100 in Pfeilrichtung D, bis die bogenförmige Unterseite 12 des Grundkörpers 11 an ihren äußeren Abschnitten 35 mit der Innenwand 101 des Rohres 100 in Berührung kommt. Das Rohr 100 verformt sich dabei sowohl elastisch als auch plastisch. Bei der Bewegung der äußeren Biegekrafteinleitungsabschnitte 28 in Pfeilrichtung D verringert sich die Breite B zwischen den Rippen 31 in den Aussparungen 32.

Werden jetzt die Aktuatoren 28 entgegen der Pfeilrichtung A zurückbewegt, bewegen sich die äußeren Biegekrafteinleitungsabschnitte 28 entgegen Pfeilrichtung D. Das Rohr 100 bewegt sich zum Abbau der elastischen Verformung ebenfalls entgegen der Pfeilrichtung D, bis diese abgebaut ist und lediglich die plastische Verformung des Rohres 100 verbleibt. Währenddessen verbreitert sich die Breite B der Aussparungen 32 zwischen den Rippen 31 entsprechend.

Sind die Aktuatoren 18 wieder vollständig eingefahren, liegt die Unterseite 22 des Werkzeugelements 21 hier bevorzugt wieder vollständig auf der Oberseite 14 des Grundkörpers 11 auf. Anschließend wird die Rohrbiegevorrichtung 10 im Rohr 100 zum nächsten Biegepunkt verfahren und der zuvor beschriebene Vorgang wird wiederholt.

Zum Zurückführen des Werkezugelements 21 in seine Ursprungsposition können Federn oder ähnliche Rückführungselemente vorgesehen werden. Zusätzlich können Elemente zur Führung vorgesehen werden, welche das Werkezugelement 21 gegenüber dem Grundköper 11in Position halten, gleichzeitig aber die elastischen Bewegungen des Werkezugelements 21 sowie die Bewegungen in vertikaler Richtung zulassen.

Vorteilhafterweise sind die Kontaktflächen 25, 26 der Vertiefungen 23, 24 zylinderabschnitts- oder kugelabschnittsförmig ausgeführt. Weiterhin ist vorteilhaft, dass die Kontaktflächen 36 der Aktuatoren 18, 20 ebenfalls zylinderabschnitts- oder kugelabschnittsförmig ausgeführt sind. Dabei ist vorteilhaft, wenn die Form der Kontaktflächen 36 flacher ist als die Form der Kontaktflächen 25, 26. Dieses ist in Figur 4 dargestellt. Dieses bewirkt, dass, wenn der Aktuator 18,20 in Pfeilrichtung A bewegt wird, ein äußerer Biegekrafteinleitungsabschnitt 28 und/oder ein mittlerer Kontaktabschnitt 29 in Pfeilrichtung E verformt/aufgeweitet wird, um sich dann entsprechend der Form der Innenwand 101 des Rohres 100 so anzupassen, dass einer Querschnittsverformung des Rohre 100 entgegengewirkt wird.

Figur 5 zeigt eine zweite erfindungsgemäße Rohrbiegevorrichtung 10 mit einem identischen Aufbau zu der ersten in den Figuren 1 bis 4 gezeigten erfindungsgemäßen Ausführungsform.

Zusätzlich weist die zweite Ausführungsform ein Fahrwerk auf. Dieses umfasst an den Stirnseiten 15 jeweils ein Fahrwerkselement 41 und an der Oberseite 14 des Grundkörpers 11 angebrachte Rollen 42. Diese sind auf einem nicht dargestellten Träger angeordnet und erstrecken sich jeweils durch eine Öffnung 40 in der Oberseite 27 des Werkzeugelements 21.

Das Fahrwerkelement 41 umfasst einen Basiskörper 43 der mit der Stirnseite 15 verbunden ist. Der Basiskörper 43 ist beweglich in Pfeilrichtung F mit einem Tragelement 44 verbunden. An dem Tragelement 44 sind Rollen 45 angeordnet, hier bevorzugt unter einem Winkel gegenüber der Mittelsenkrechten der Rohrbiegevorrichtung in Abstimmung mit dem Rohrinnendurchmesser, wobei die Rollen 45 über Träger 46 am Tragelement 44 angeordnet sind.

Der Basiskörper 43 ist mit dem Tragelement 44 über Vorspannelemente 47 verbunden, bei denen es sich hier bevorzugt um Federelemente 48 handelt, die jeweils auf einer Führung 49 angeordnet sind. Die Federelemente können auch unabhängig von der Führung angeordnet sein.

Die Rollen 45 liegen beim Verfahren der Rohrbiegevorrichtung 10 auf der Rohrinnenwand 101 auf. Ist der Biegepunkt erreicht, wird das Werkzeugelement 21 in Pfeilrichtung A gegen die Rohrinnenwand 101 über die Aktuatoren 18, 20 gedrückt. Dabei wird das Werkzeugelement 21 an den Rollen 42 vorbeibewegt, in dem sich die diese durch die Öffnungen 40 bewegen. Erreicht die Oberseite 27 mit den Biegekrafteinleitungsabschnitten 28 die obere Innenwand 101 und wird gegen diese gepresst. Dadurch wird das Vorspannelement 47 mit einer Gegenkraft beaufschlagt, so dass sich die Tragelemente 44 gegenüber den Basiskörpern 43 in Pfeilrichtung F bewegen, wobei hier bevorzugt die Federelemente 48 zusammengedrückt werden. Dadurch wird die Unterseite 12 mit der Kontaktfläche 13 in Richtung der Rohrinnenwand 101 bewegt, bis die Kontaktfläche 13 aufliegt und der Rohrbiegeprozess wie zuvor beschrieben beginnen kann. Nach Abschluss der Rohrbiegung wird umgekehrt verfahren.

Die Figuren 7 bis 9 zeigen eine dritte erfindungsgemäße Ausführungsform einer erfindungsgemäßen Rohrbiegevorrichtung 10 mit einem identischen Aufbau zu der ersten in den Figuren 1 bis 6 gezeigten erfindungsgemäßen ersten und zweiten Ausführungsform.

Zusätzlich ist eine bevorzugt torsionssteife Schubstange 50 vorgesehen, die mit einem Ansatzelement 51 beispielsweise an der Stirnseite 15 der Rohrbiegevorrichtung 10 beispielsweise über ein Gelenk 52 verbunden ist. Wobei die Verbindung geeignet ist, Schub- und Zugkräfte beispielsweise in Pfeilrichtung G zu übertragen, die mittels einem nicht dargestellten Antrieb erzeugt und über die Schubstange 50 übertragen werden, um die Rohrbiegevorrichtung 10 im Rohr 100 in Pfeilrichtung G zu bewegen. Die Schubstange ist hier beispielhaft mit einem quadratischen Querschnitt versehen. Figur 9 zeigt dabei ein Basiselement 53, hier bevorzugt mit Rollen 54 versehen zum Antrieb, zur Führung und Stabilisierung der Schubstange 50.

Die Figuren 10 und 11 zeigen eine vierte erfindungsgemäße Ausführungsform einer erfindungsgemäßen Rohrbiegevorrichtung 10 mit einem identischen Aufbau zu der in den Figuren 1 bis 6 gezeigten erfindungsgemäßen ersten und zweiten Ausführungsform. Die Merkmale der dritten Ausführungsform können hier hinzukommen, sind aber nicht dargestellt.

Zusätzlich ist das Werkzeugelement 21 länger als der Grundkörper 11 ausgeführt, so dass ein Überhangbereich 60 besteht, der sich über die Fahrwerkselemente 41 erstreckt. Dadurch wird der Biegebereich auf einfache Weise vergrößert, so dass die Flächenpressung im Rohr reduziert und damit ggf. mit weniger Biegeschritten die final gewünschte Gesamtbiegung erreicht werden kann.

Die Figuren 12 bis 16 zeigen eine fünfte erfindungsgemäße Ausführungsform einer erfindungsgemäßen Rohrbiegevorrichtung 10 mit einem identischen Aufbau zu der in den Figuren 1 bis 4 und 10, 11 gezeigten erfindungsgemäßen ersten und vierten Ausführungsform. Lediglich die Rippen 31 des Werkzeugelements 21 sind hier flächig ausgeführt. Die Merkmale der zweiten und dritten Ausführungsform können hier hinzukommen, sind aber nicht dargestellt.

Der Grundkörper 11 und das Werkzeugelement 21 sind dabei zweiteilig aufgebaut. Sie weisen dabei jeweils einen inneren Grundkörper 11a und einen äußeren Grundkörper 11b sowie ein inneres Werkzeugelement 21a und ein äußere Werkzeugelement 21b auf. Innerer Grundkörper 11a und inneres Werkzeugelement 21a bilden dabei die Grundstruktur der Rohrbiegevorrichtung 10 und sind bevorzugt aus Stahl hergestellt. Der Grundköper 11a weist hier beispielsweise eine flache, nicht gebogenen Unterseite 12 auf.

Auf einer Unterseite 12a des Grundkörpers 11a ist ein unteres Überzugelement 61, bevorzugt aus Kunststoff, als äußerer Grundkörper 11b vorgesehen, der auch die Auflagefläche 13 beinhaltet. Auf der Oberseite 27a des inneren Werkzeugelements 21a ist ein oberes Überzugelement 62, bevorzugt aus Kunststoff, als äußeres Werkzeugelement 21b vorgesehen, wobei der Überzug auch die Biegekrafteinleitungsabschnitte 28 aufweist. Der Aufbau und die Funktion der Rohrbiegevorrichtung 10 der fünften Ausführungsform entspricht ansonsten der zuvor geschilderten.

Die Überzugselemente 61 und 62 können auch als weitere Ausführungsform als ein zusammenhängendes elastisches Kunststoffteil ausgeführt sein.

Eine sechste Ausführungsform der erfindungsgemäßen Vorrichtung 10 ist in den Figuren 17 bis 19 gezeigt. Der Aufbau des Grundkörpers inklusive der Aktuatoren 18, 20 entspricht dabei dem zuvor dargelegtem Aufbau.

Das Werkzeugelement 21 weist eine Oberseite 27 auf. Bevorzugt ist die Oberseite 27 dabei so ausgeführt, dass diese im Wesentlichen mit dem Innenradius des Rohres 100, das gebogen werden soll, im Kontaktbereich mit der Innenwand 101 des Rohres 100 übereinstimmt. Unbelastet kann der Radius geringer oder gleich groß sein, damit die Rohrbiegevorrichtung 10 in das Rohr ein- und ausfahrbar ist. Belastet kann sich der Radius sich beispielsweise sofern notwendig aufweiten.

Bevorzugt weist die Oberseite 27 zwei äußere Biegekrafteinleitungsabschnitte 28 und einen mittleren Kontaktabschnitt 29 auf. Dabei sind die Biegekrafteinleitungsabschnitte 28 und der mittlere Kontaktabschnitt 29 als einzelne Bauteile 60, 61 ausgeführt.

Bevorzugt sind hier die Bauteile 60, 61 über ein Verbindungselement 62 miteinander verbunden. Besonders bevorzugt erfolgt diese Verbindung hier über eine kraft- und/oder formschlüssige Verbindung.

Das Kontaktabschnittselement 61 ist hier bevorzugt aus zwei parallel angeordneten Balken 63 aufgebaut. Die Balken können einstückig oder aus mehreren Teilen bestehen. Dargestellt ist hier die einstückige Ausführung. Weiterhin können auch mehrere Balken übereinander angeordnet sein.

Die Balken 63 sind bevorzugt mit dem Verbindungselement 62 verbunden. Besonders bevorzugt erfolgt diese Verbindung hier über eine kraft- und/oder formschlüssige Verbindung.

Auf den Balken 63 sind Rippenelementen 64, die den Rippen 31 entsprechen, angeordnet. Diese sind bevorzugt bogenförmig ausgeführt. Weiterhin bevorzugt sitzen die Rippenelemente 64 lose auf eine Oberseite 65 der Balken 63 auf. Über einen Formschluss sind die Rippen bevorzugt in radialer Richtung mit den Balkenelementen 63 verbunden.

Zwischen zwei Rippenelementen ist bevorzugt ein Abstand 66 vorgesehen, die den Aussparungen 32 entsprechen. In diesem Abstand 66 ein besonders bevorzugt ein elastisches Element 67 vorgesehen.

Weiterhin hat sich herausgestellt, dass es für eine verbesserte Abstützung vorteilhaft ist, dass hier ein Aktuator 20', bevorzugt ein Hydraulikzylinder, vorgesehen werden kann (siehe den Ausschnittsansichtsteil in Fig. 17), der eine Kraft A über den mittleren Kontaktabschnitt 29 auf die Innenwand 101 des Rohres 100 beim Biegen ausüben kann. Über den Aktuator 20' lässt sich die Stützwirkung des mittleren Bereichs optional für z.B. sehr dünnwandige Rohre besonders präzise regeln. Dafür ist unterhalb wenigstens einem Balken 63 wenigstens ein Aktuator 20' vorgesehen.

Wird über die Aktuatoren 18 eine Biegekraft in das Werkzeugteil 21 eingebracht, so biegen sich die Balken 63, wie in Fig. 18 dargestellt ist. Dadurch bewegen sich die Rippenelemente 64 aufeinander zu und quetschen die elastischen Elemente 67, die dadurch nach außen jeweils einen Wulst 68 bilden. Der Wulst 68 drückt gegen das Rohr 100 und stützt dieses zusätzlich ab.

## Patentansprüche

1. Vorrichtung zum Innenbiegen von Rohren (100) für Rohrleitungen mit einem im Rohr positionierbaren Grundkörper (11), der an wenigstens einer Seite (12) wenigstens eine Auflagefläche (13) mit einer Innenwand (101) eines zu biegenden Rohrs (100) aufweist, wobei der Grundköper (11) eine der Auflagefläche (13) gegenüberliegende Seite aufweist, an der wenigstens ein Werkzeug zum Einleiten einer Biegekraft in das Rohr (100) beweglich vorgesehen ist, wobei das Werkzeug über wenigstens einen Aktuator (18, 20) zum Einleiten der Biegekraft gegenüber dem Grundkörper (11) bewegbar ist, wobei das Werkzeug als ein Werkzeugelement (21) vorgesehen ist, das wenigstens zwei Biegekrafteinleitungsabschnitte (28) zum Einleiten der Biegekraft in das Rohr (100) aufweist, die durch jeweils wenigstens einen Aktuator (18, 20) relativ zum Grundkörper (11) bewegbar sind, und wobei die wenigstens zwei Biegekrafteinleitungsschnitte (28) im äußeren Bereich des Werkzeugelements (21) vorgesehen sind, **dadurch gekennzeichnet, dass** das Werkzeugelement (21) zwischen den wenigstens zwei Biegekrafteinleitungsabschnitten (28) wenigstens einen elastischer Abschnitt (30) aufweist, über den die Biegekrafteinleitungsabschnitte (28) miteinander verbunden sind.

2. Vorrichtung nach Anspruch 1, **dadurch gekennzeichnet, dass** das Werkzeugelement (21) einen Kontaktabschnitt (29) mit der Rohrinnenwand (101) aufweist, der zwischen zwei äußeren Biegekrafteinleitungsabschnitten (28) vorgesehen ist.

3. Vorrichtung nach Anspruch 2, **dadurch gekennzeichnet, dass** der Kontaktabschnitt (29) über einen Aktuator (20) oder mehrere Aktuatoren, insbesondere in radialer Richtung, bewegbar ist.

4. Vorrichtung nach einem der Ansprüche 1 bis 3, **dadurch gekennzeichnet, dass** die Biegekrafteinleitungs- und/oder Kontaktabschnitte (28, 29) in sich elastisch verformbar sind und/oder sich aufweiten, und/oder dass der elastische Abschnitt (30) durch wenigstens einen Bereich mit einer Materialreduzierung im Werkezugelement (21) bereitgestellt ist.

5. Vorrichtung nach Anspruch 4 **dadurch gekennzeichnet, dass** der wenigstes eine Bereich mit einer Materialreduzierung im Werkezugelement (21) wenigstes teilweise mit einem elastischen Material gefüllt ist.

6. Vorrichtung nach einem der Ansprüche 1 bis 5, **dadurch gekennzeichnet, dass** wenigstens eine Rolle (42) im oberen Bereich des Grundkörpers (11) und/oder Werkzeugs vorgesehen ist.

7. Vorrichtung nach Anspruch 6, **dadurch gekennzeichnet, dass** die wenigstens eine Rolle (42) starr mit dem Grundkörper (11) verbunden ist, und/oder, dass sich die wenigstens eine Rolle (42) durch eine Öffnung (40) im Werkzeugelement (21) erstreckt, und/oder dass der Abstand zwischen der wenigstens einen Rolle (42) und dem Grundkörper (11) einstellbar ist.

8. Vorrichtung nach einem der Ansprüche 1 bis 7, **dadurch gekennzeichnet, dass** das Werkzeug in seiner Längsrichtung zumindest teilweise geschlitzt ist, um eine leichte elastische Aufweitung in radialer Richtung zu ermöglichen.

9. Vorrichtung nach einem der Ansprüche 1 bis 8, **dadurch gekennzeichnet, dass** der Grundkörper (11) und/oder das Werkzeugelement (21) zweiteilig aufgebaut sind.

10. Vorrichtung nach einem der Ansprüche 1 bis 9, **dadurch gekennzeichnet, dass** Werkzeugelement (21) mehrteilig aufgebaut ist, wobei das Werkzeugelement (21) aus wenigstens zwei Biegekrafteinleitungsabschnittsteilen (60) und einem Kontaktabschnittsteil (61)aufgebaut ist, die miteinander verbunden sind.

11. Vorrichtung nach Anspruch 10, **dadurch gekennzeichnet, dass** der Kontaktabschnittsteil aus wenigstens zwei Balken (63) besteht, dass die Balken (63) mit den wenigstens zwei Biegekrafteinleitungsabschnittsteilen (60) verbunden sind, und dass auf den Balken (63) wenigstens zwei Rippenelemente (64) angeordnet sind.

12. Vorrichtung nach Anspruch 11, **dadurch gekennzeichnet, dass** die Rippenelemente (64) bogenförmig ausgeformt sind, die auf jeweils einer Seite (65) der Balken (63) aufsitzen, und/oder dass die Rippen einen Formschluss zum Biegebalken aufweisen, und/oder dass die wenigstens zwei Rippenelemente (64) einen Abstand (66) aufweisen, sodass ein Zwischenraum besteht,

13. Vorrichtung nach Anspruch 12, **dadurch gekennzeichnet, dass** im Zwischenraum wenigstens ein elastisch verformbares Element (67) vorgesehen ist.

14. Vorrichtung nach einem der Ansprüche 10 bis 13, **dadurch gekennzeichnet, dass** im Bereich des Kontaktabschnittsteils (61) wenigstens ein Aktuator (20') vorgesehen ist.

15. Vorrichtung nach Anspruch 14, **dadurch gekennzeichnet, dass** unter den wenigstens zwei Balken (63) jeweils wenigstens ein Aktuator (20') mittig angeordnet ist.

## Claims

1. Device for internal bending of pipes (100) for piping, having a main body (11) which is positionable in the pipe and which, on at least one side (12), has at least one bearing surface (13) with respect to an inner wall (101) of a pipe (100) to be bent, wherein the main body (11) has a side which is situated opposite the bearing surface (13) and on which at least one tool for introducing a bending force into the pipe (100) is movably provided, wherein the tool is movable in relation to the main body (11) via at least one actuator (18, 20) for introducing the bending force, wherein the tool is provided as a tool element (21) which has at least two bending-force-introducing portions (28) for introducing the bending force into the pipe (100), these being movable relative to the main body (11) by in each case at least one actuator (18, 20), and wherein the at least two bending-force-introducing portions (28) are provided in the outer region of the tool element (21), **characterized in that**, between the at least two bending-force-introducing portions (28), the tool element (21) has at least one elastic portion (30) via which the bending-force-introducing portions (28) are connected to one another.

2. Device according to Claim 1, **characterized in that** the tool element (21) has a contact portion (29) with respect to the pipe inner wall (101) that is provided between two outer bending-force-introducing portions (28).

3. Device according to Claim 2, **characterized in that** the contact portion (29) is movable via an actuator (20) or multiple actuators, in particular in a radial direction.

4. Device according to one of Claims 1 to 3, **characterized in that** the bending-force-introducing portions and/or contact portion (28, 29) are/is inherently elastically deformable and/or expand(s), and/or **in that** the elastic portion (30) is provided by at least one region with a material reduction in the tool element (21).

5. Device according to Claim 4, **characterized in that** the least one region with a material reduction in the tool element (21) is filled at least partially with an elastic material.

6. Device according to one of Claims 1 to 5, **characterized in that** at least one roller (42) is provided in the upper region of the main body (11) and/or of the tool.

7. Device according to Claim 6, **characterized in that** the at least one roller (42) is rigidly connected to the main body (11), and/or **in that** the at least one roller (42) extends through an opening (40) in the tool element (21), and/or **in that** the distance between the at least one roller (42) and the main body (11) is settable.

8. Device according to one of Claims 1 to 7, **characterized in that** the tool is at least partially slotted in its longitudinal direction so as to allow a slight elastic expansion in the radial direction.

9. Device according to one of Claims 1 to 8, **characterized in that** the main body (11) and/or the tool element (21) are of two-part construction.

10. Device according to one of Claims 1 to 9, **characterized in that** the tool element (21) is of multiple-part construction, wherein the tool element (21) is constructed from at least two bending-force-introducing-portion parts (60) and one contact-portion part (61), which are connected to one another.

11. Device according to Claim 10, **characterized in that** the contact-portion part consists of at least two bars (63), **in that** the bars (63) are connected to the at least two bending-force-introducing-portion parts (60), and **in that** at least two rib elements (64) are arranged on the bars (63).

12. Device according to Claim 11, **characterized in that** the rib elements (64) are of arcuate form and are seated on in each case one side (65) of the bars (63), and/or in that the ribs have a form fit with respect to the bending bar, and/or **in that** the at least two rib elements (64) have a spacing (66), resulting in a gap.

13. Device according to Claim 12, **characterized in that** at least one elastically deformable element (67) is provided in the gap.

14. Device according to one of Claims 10 to 13, **characterized in that** at least one actuator (20') is provided in the region of the contact-portion part (61).

15. Device according to Claim 14, **characterized in that** in each case at least one actuator (20') is arranged centrally below the at least two bars (63).

## Revendications

1. Dispositif pour le cintrage intérieur de tubes (100) pour tuyauteries, comprenant un corps de base (11) pouvant être positionné dans le tube, qui présente, sur au moins un côté (12), au moins une surface d'appui (13) avec une paroi intérieure (101) d'un tube (100) à cintrer, le corps de base (11) présentant un côté opposé à la surface d'appui (13) sur lequel est prévu avec mobilité au moins un outil destiné à introduire une force de cintrage dans le tube (100), l'outil pouvant être déplacé par rapport au corps de base (11) par le biais d'au moins un actionneur (18, 20) en vue d'exercer la force de cintrage, l'outil étant prévu sous la forme d'un élément d'outil (21) qui possède au moins deux segments (28) d'application de force de cintrage destinés à exercer la force de cintrage dans le tube (100), lesquels sont mobiles par rapport au corps de base (11) respectivement par au moins un actionneur (18, 20), et les au moins deux segments (28) d'application de force de cintrage étant prévus dans la zone extérieure de l'élément d'outil (21), **caractérisé en ce que** l'élément d'outil (21) possède, entre les au moins deux segments (28) d'application de force de cintrage, au moins une portion élastique (30) par le biais de laquelle les segments (28) d'application de force de cintrage sont reliés entre eux.

2. Dispositif selon la revendication 1, **caractérisé en ce que** l'élément d'outil (21) comporte un segment de contact (29) avec la paroi intérieure (101) du tube, qui est prévu entre deux segments (28) d'application de force de cintrage extérieurs.

3. Dispositif selon la revendication 2, **caractérisé en ce que** le segment de contact (29) peut être déplacé, notamment dans le sens radial, au moyen d'un actionneur (20) ou de plusieurs actionneurs.

4. Dispositif selon l'une des revendications 1 à 3, **caractérisé en ce que** les segments (28, 29) d'application de force de cintrage et/ou de contact sont en eux-mêmes élastiquement déformables et/ou s'élargissent, et/ou **en ce que** la portion élastique (30) est fournie par au moins une zone présentant une réduction de matière dans l'élément d'outil (21).

5. Dispositif selon la revendication 4, **caractérisé en ce que** l'au moins une zone présentant une réduction de matière dans l'élément d'outil (21) est au moins partiellement remplie d'un matériau élastique.

6. Dispositif selon l'une des revendications 1 à 5, **caractérisé en ce qu'**au moins un rouleau (42) est prévu dans la partie supérieure du corps de base (11) et/ou de l'outil.

7. Dispositif selon la revendication 6, **caractérisé en ce que** l'au moins un rouleau (42) est relié de manière rigide au corps de base (11), et/ou **en ce que** l'au moins un rouleau (42) s'étend à travers une ouverture (40) dans l'élément d'outil (21), et/ou **en ce que** la distance entre l'au moins un rouleau (42) et le corps de base (11) est réglable.

8. Dispositif selon l'une des revendications 1 à 7, **caractérisé en ce que** l'outil est fendu au moins partiellement dans sa direction longitudinale afin de rendre possible un léger élargissement élastique dans la direction radiale.

9. Dispositif selon l'une des revendications 1 à 8, **caractérisé en ce que** le corps de base (11) et/ou l'élément d'outil (21) sont constitués de deux parties.

10. Dispositif selon l'une des revendications 1 à 9, **caractérisé en ce que** l'élément d'outil (21) est constitué de plusieurs parties, l'élément d'outil (21) étant constitué d'au moins deux parties (60) de segment d'application de force de cintrage et d'une partie (61) de segment de contact, qui sont reliées entre elles.

11. Dispositif selon la revendication 10, **caractérisé en ce que** la partie de segment de contact est constituée d'au moins deux poutres (63), **en ce que** les poutres (63) sont reliées aux au moins deux parties (60) de segment d'application de force de cintrage, et **en ce qu'**au moins deux éléments nervurés (64) sont disposés sur les poutres (63).

12. Dispositif selon la revendication 11, **caractérisé en ce que** les éléments nervurés (64) sont façonnés en forme d'arc, qui reposent respectivement sur un côté (65) des poutres (63), et/ou **en ce que** les nervures présentent une liaison par complémentarité de formes avec la poutre flexible, et/ou **en ce que** les au moins deux éléments nervurés (64) présentent un écart (66), de sorte qu'il existe un espace intermédiaire.

13. Dispositif selon la revendication 12, **caractérisé en ce qu'**au moins un élément déformable élastiquement (67) est prévu dans l'espace intermédiaire.

14. Dispositif selon l'une des revendications 10 à 13, **caractérisé en ce qu'**au moins un actionneur (20') est prévu dans la zone de la partie (61) de segment de contact.

15. Dispositif selon la revendication 14, **caractérisé en ce qu'**au moins un actionneur (20') est respectivement disposé au centre sous les au moins deux poutres (63).
